# EUROPÄISCHE PATENTSCHRIFT

(11) **EP 1 313 575 B1**
(45) Veröffentlichungstag und Bekanntmachung des Hinweises auf die Patenterteilung: **21.09.2005**
(21) Anmeldenummer: 01964901.1
(22) Anmeldetag: 10.08.2001
(51) Int. Cl.: B21D 43/05, B23Q 7/00

(54) **GELENKARM-TRANSPORTSYSTEM**
ARTICULATED ARM TRANSPORT SYSTEM
SYSTEME DE TRANSPORT A BRAS ARTICULE

(30) Priorität: 01.09.2000 DE 10042991
(43) Veröffentlichungstag der Anmeldung: 28.05.2003
(73) Patentinhaber: Müller Weingarten AG, D-88250 Weingarten (DE)
(72) Erfinder: REICHENBACH, Rainer, 88281 Schlier (DE); HARSCH, Erich, 88250 Weingarten (DE)
(74) Vertreter: Otten, Herbert
(86) Internationale Anmeldenummer: PCT/DE2001/003083
(87) Internationale Veröffentlichungsnummer: WO 2002/018073

(56) Entgegenhaltungen:
- DE-A- 10 010 079
- US-A- 5 423 648
- US-A- 5 584 205
- US-A- 5 842 370

## Beschreibung

Die Erfindung betrifft ein Transportsystem zum Transportieren von Werkstücken aus einer Bearbeitungsstation in die nachfolgende Bearbeitungsstation oder Zwischenablage einer Presse, Pressenstraße, eines Simulators oder dergleichen nach dem Oberbegriff des Anspruches 1.

### Stand der Technik

Erfordert die Herstellung eines Werkstückes mehrere Arbeitsoperationen, wie Schneiden oder Umformen, so werden zur wirtschaftlichen Fertigung die erforderlichen Einzeloperationen in einer sogenannten Stufenpresse oder Pressenstraße durchgeführt. Die Anzahl der Werkzeuge entspricht dann der Anzahl der Arbeitsstufen, die zur Herstellung erforderlich sind. In den Pressen befinden sich Transporteinrichtungen mit welcher die Werkstücke von einer Arbeitsstation zur nächsten transportiert werden.

Bei Stufen- oder Großteil-Transferpressen bestehen die Transporteinrichtungen aus Greifer- bzw. Tragschienen die sich durch die gesamte Länge der Umformmaschine erstrecken. Zum Transport der Teile sind die Tragschienen mit Greifer- oder Halteelementen bestückt. Unterschieden wird dabei, je nach Bewegungsablauf, zwischen einem mit Saugertraversen bestückten Zwei-Achstransfer oder einem mit Greiferelementen versehenen Drei-Achstransfer. Als Zusatzbewegung kann auch eine Verschwenkung zur Lageveränderung des Teiles während dem Transportschritt erforderlich sein. Diese Lageveränderung kann auch durch eine zwischen den Umformstufen angeordnete Orientierstation erfolgen.

Die Transferbewegung wird über Kurven eingeleitet, die über Bewegungsübertragungselemente mit dem Stößelantrieb zwangssynchronisiert sind. Die Herstellung von insbesonders großflächigen Teilen führte zur Entwicklung der Großteil-Transferpressen in immer größeren Dimensionen bezogen auf die Umformkraft und die Transportwege. Werkzeugabstände in einer Größenordnung von 5000 mm sind heute durchaus üblich und damit sind auch entsprechende Transportschritte erforderlich.

Als Ergebnis dieser Entwicklung stehen die zu beschleunigenden und abzubremsenden Massen der Transfersysteme in einem völligen Gegensatz zu den geringen Massen der zu transportierenden Teile. Da der Transportschritt in kürzester Zeit ausgeführt werden soll, um eine möglichst hohe Pressenhubzahl und damit Teileausbringung zu erreichen, muss das System über eine hohe Geschwindigkeit und damit auch Beschleunigung und Verzögerung verfügen.

Ein weiterer Nachteil ist der starre Bewegungsablauf der durch die Kurvenantriebe vorgegeben wird.
Die optimale Nutzung der Freiräume zwischen Unter- und Oberwerkzeug während dem Stößelhub ist für den Teiletransport nicht möglich.

Um diese aufgezeigten Nachteile zu vermeiden befassen sich jetzt Schutzrechtsanmeldungen mit der Ablösung des bisherigen Transfersystems durch eine entsprechende Anzahl von zwischen den Bearbeitungsstufen angeordneten, mit Eigenantrieb ausgerüsteten Transfersysteme. Eine solche Anordnung ist in der EP 0 672 480 B1 offenbart. An den Ständern angeordnete Transfersysteme sind mit einer Anzahl von Antrieben ausgerüstet, die in Wirkverbindung mit den Bewegungsübertragungsmitteln den Teiletransport ausführen. Als Besonderheit ist das System sowohl als Zwei-Achstransfer mit Saugerbalken, als auch als Drei-Achstransfer mit Greifern umrüstbar. Allerdings erfordert dieser universelle Einsatz einen entsprechenden baulichen Aufwand.

Ebenfalls in jedem Ständerbereich angeordnet ist eine in der DE 196 544 75 A1 offenbarte Transfereinrichtung. In dieser Anmeldung werden für den Antrieb Elemente die als -Parallelkinematik- bekannt sind verwendet. In Abwandlung dieser bekannten Bewegungselemente wird jedoch keine teleskopartige Verlängerung der Antriebsstäbe vorgenommen, sondern bei konstanter Stablänge werden die Anlenkpunkte verändert und damit die Transportbewegungen erreicht. Die die Kräfte bzw. Drehmomente aufnehmenden Anlenkpunkte sind im Abstand zueinander nicht konstant und insbesondere wenn diese Punkte aufgrund der gewünschten Fahrkurve dicht beieinander liegen können Abstützungsprobleme auftreten. Zur Erhöhung der Systemsteifigkeit werden auch weitere zueinander parallele Lenker vorgeschlagen die untereinander mit Quertraversen verbunden werden. Zur Erreichung eines funktionssicheren Transportes von großflächigen Teilen wird das vorgeschlagene System entsprechend aufwendig und von großer Bauhöhe.

In der nicht vorveröffentlichen DE 100 10 079 schlägt der Anmelder ein System mit im Pressenständerbereich angeordneten Transporteinrichtungen vor die vergleichbar einem Schwenkarmprinzip arbeiten. Mit Teileaufnahme- und Haltemittel versehenen, quer zur Transportrichtung angeordnete Traversen, werden jeweils an ihren Enden von diesen Schwenkarm-Robotern gehalten und bewegt. Somit sind die Schwenkarm-Roboter jeweils paarweise und sich gegenüberliegend im Ständerbereich angeordnet. Aufgrund der Bauhöhe und der durch das Antriebskonzept erforderlichen vertikalen Bewegung ist das vorgeschlagene Transportsystem insbesondere für Pressen mit einer größeren Bauhöhe geeignet. Der Schwenkarm besteht aus einem starren Stück, wodurch sich ein entsprechend großer Schwenkradius ergibt. Da zu einem möglichst frühen Zeitpunkt, nach Beginn der Stößelaufwärtsbewegung, die Werkstücke entnommen werden sollen sind der große Schwenkradius und die daraus resultierenden Störkanten ungünstig. Eine wünschenswerte flache Ein- oder Ausfahrkurve ist mit diesem System nur schwierig realisierbar.

Aus der US-PS 5 423 648 ist ein Robotersystem gemäß der Gattung des Anspruchs 1 bekannt geworden. Derartige Systeme werden einseitig seitlich an einer Pressenstraße angeordnet und wirken nicht paarweise zusammen. Sie führen aufgrund der vielseitigen Bewegungsmöglichkeiten eine räumliche, auch quergerichtete Bewegung aus. Dies ist allenfalls für den Transport von kleineren Werkstücken von Vorteil.

### Aufgabe und Vorteil der Erfindung

Der Erfindung liegt die Aufgabe zugrunde, ein hochflexibles und präzises Transportsystem mit geringer Bauhöhe zu schaffen, welches eine vorteilhafte Nutzung der Freigängigkeit zwischen Ober- und Unterwerkzeug zum Zwecke des Einlegen und Austragen von Werkstücken gewährleistet.

Diese Aufgabe wird ausgehend von einem Transportsystem nach dem Oberbegriff des Anspruch 1, durch die kennzeichnenden Merkmale des Anspruch 1 gelöst. In den Unteransprüchen sind vorteilhafte und zweckmäßige Weiterbildungen des Transportsystems angegeben.

Der Erfindung liegt der Gedanke zugrunde, statt einem starren Transportarm diesen aus 2 Teilen auszuführen die miteinander, gelenkig gelagert, verbunden sind. Zur Erzielung einer flachen Einfahr- und Austragekurve kann der Schwenkwinkel des ersten Teilarmes entsprechend groß gewählt werden.

Aufgrund der vorgeschlagenen Konstruktion, in Verbindung mit geregelten Antrieben, ist der Schwenkwinkel in jedem technisch sinnvollen Bereich wählbar. Als Folge daraus befindet sich der Transportarm im Werkzeugbereich in einer sehr flachen, gegen die Horizontalebene gerichteten Lage.

In vorteilhafter Weise kann somit bei einem relativ kleinen Öffnungshub des das Oberwerkzeug tragenden Pressenstößels, der Gelenkarm in den sich bildenden Freiraum zwischen Ober- und Unterwerkzeug einfahren.

Besonders vorteilhaft ist eine Ausführung der beiden Gelenkarmteile in gleichen Längen, da dann eine horizontale Transportbewegung ausgeführt wird. Die das Werkstück tragende Saugerspinne fährt somit eine verzerrungsfreie Horizontalbewegung. Die für das Ablegen und Anheben der Werkstücke erforderliche vertikale Bewegung wird von einem ortsfesten Hubantrieb ausgeführt.

Bei Überlagerung der Horizontal- mit der Vertikalbewegung ist ein entsprechend günstiger flacher Kurvenverlauf am Anfang und Ende der Transportbewegung realisierbar. Ohne Probleme kann die Großteil-Transferpresse oder Pressenstraße mit phasenverschobenen Stößelstellungen gefahren werden, wodurch sich bei geringerer Antriebsleistung eine günstige Kraftverteilung ergibt. Ebenfalls erhöht diese Maßnahme die Teileausbringung durch Reduzierung der Transportzeiten.

Während dem eigentlichen Umformvorgang sollte sich das Gelenkarm-Transportsystem in einer abgesenkten Stellung im Ständerbereich befinden, wodurch für den anschließenden Teiletransport eine günstige Freigängigkeit zu dem hochfahrenden Stößel gegeben ist. Diese Freigängigkeit ermöglicht eine frühzeitige Einfahrbewegung und reduziert dadurch wiederum die Nebenzeiten. Auch diese abgesenkte Parkposition wird durch Überlagerung der Horizontal- mit der Vertikalbewegung ermöglicht.

Je nach Aufgabenstellung kann es erforderlich sein, dass die Teile zwischen 2 Umformstationen in der Lage verändert werden müssen. In einer Pressenstraße findet die Lageveränderung durch Zwischenablagen, sogenannten Orientierstationen, statt. Da die Zwischenablagen zu einer Vergrößerung der Pressenbaulängen führen, versucht man diese Lösung bei Großteil-Transferpressen zu vermeiden. Bei Einsatz in einer Großteil-Stufenpresse wird im Bedarfsfall das Gelenkarm-Transportsystem mit einer zusätzlichen Schwenkbewegung ausgeführt.

Die Anbaulage des Gelenkarm-Transportsystem ist beliebig, d. h. die Schwenkbewegung kann sowohl oberhalb, als auch unterhalb der Transportebene erfolgen.

Weitere Einzelheiten und Vorteile der Erfindung ergeben sich aus der nachfolgenden Beschreibung von Ausführungsbeispielen.

Die 7 Figuren zeigen schematisch:
- Figur 1: Pressenstraße mit Gelenkarm-Transportsystem
- Figur 2: Großteil-Transferpresse mit Gelenkarm-Transportsystem
- Figur 3a: Einzelheit Antrieb Gelenkarm
- Figur 3b: Einzeleinheit Antrieb Quertraverse schwenken
- Figur 4: Draufsicht von Figur 3a und Figur 3b
- Figur 5: Einzelheit Gelenkarm ohne Quertraverse schwenken
- Figur 6: Draufsicht von Figur 5

### Beschreibung der Ausführungsbeispiele

Beispielhaft sind in Figur 1 von einer Pressenstraße 1 Pressen 2 und 3 dargestellt. Pressenstößel 4 und 5 tragen Oberwerkzeuge 6 und 7. Unterwerkzeuge 8 und 9 befinden sich auf Schiebetischen 10 und 11. Zwischen den Pressen sind Orientierstationen 12 und 13 angeordnet. An den Pressenständern 14 - 17 befinden sich die erfindungsgemäßen Gelenkarm-Transportsysteme 18 - 21 in unterschiedlichen Funktionsstellungen. Vertikale Führungsschienen 22 sind an den Pressenständern 14 - 17 befestigt, Schlitten 23 mit Führungen 24 tragen die Gelenkarme 43, 44. Der Antriebsmotor für die Armverschwenkung ist mit 25 bezeichnet. Der stationäre Hubmotor 26 für die vertikale Bewegung steht über ein Zahnrad 27, in Wirkverbindung mit einer Zahnstange 28. Nähere konstruktive Details werden in folgenden Figuren beschrieben. Die Aufgabe des Gelenkarm-Transportsystems 18 - 21 besteht darin, in Transportrichtung 29, Teile taktweise durch hintereinander angeordnete Bearbeitungs- und Orientierstationen zu befördern. Die verschiedenen Bewegungsabläufe sind nicht chronologisch sondern beispielhaft dargestellt.

Zum Laden der ersten Presse 2 nehmen die an Quertraverse 36 befestigten Teilehaltemittel 31, z. B. Saugerspinnen, des Gelenkarm-Transportsystem 18, Platinen 32 von einem Platinenstapel 33. Aus der geöffneten Presse 2 wird ein umgeformtes Teil 34 vom Gelenkarm-Transportsystem 19 entnommen und zu der Orientierstation 12 transportiert. Gelenkarm-Transportsystem 20 legt ein Teil 35, welches auf der Orientierstation 12 zuvor in eine Lageveränderung erfahren hat, in Presse 3 ein. Gelenkarm-Transportsystem 21 wiederum legt ein in Presse 3 umgeformtes Teil 36 auf die Orientierstation 13 ab. Die Fahrkurve für den Teiletransport ist mit 37 die für die Parkposition mit 38 gekennzeichnet. Eine Teileverschwenkung durch das Gelenkarm-Transportsystem ist in diesem Anwendungsfall nicht vorgesehen und wird bei Bedarf durch die Orientierstationen 12, 13 durchgeführt.

Jeweils paarweise und spiegelbildlich gegenüberliegend sind die Gelenkarm-Transportsysteme an den Pressenständern angeordnet. Aufnahmeelemente für die die Teilehaltemittel 31 tragende Quertraverse 30 sind so gestaltet, das ein automatischer Austausch bei einem Werkzeugwechsel möglich ist.

Die zur Nutzung der Freigängigkeit zwischen Ober- und Unterwerkzeug besonders günstige Formgestaltung des Gelenkarmes ist gut erkennbar. Auch die Fahrkurven 37, 38 zeigen anschaulich die günstigen Verhältnisse für ein sehr flaches Einfahren und Austragen der Teile. Eine Überlagerung der Vertikalbewegung durch den Hubantrieb 26 mit der Horizontalbewegung des durch den Antriebsmotor 25 betätigten Schwenkarmes ergibt sehr vorteilhafte Bewegungsabläufe.

Auch die vorgeschlagene abgesenkte Parkposition begünstigt ein frühes Einfahren in den Werkzeugfreiraum.

Figur 2 zeigt die Anordnung eines Gelenkarm-Transportsystems in einer Großteil-Transferpresse 39. Dargestellt sind beispielhaft Umformstufen in unterschiedlichen Bewegungsabläufen. Zur Reduzierung der Pressenbaulänge wurde auf Zwischenablagen bzw. Orientierstationen verzichtet. Ist eine Lageveränderung des Teiles erforderlich, wird dieses direkt von dem Gelenkarm-Transportsystem ausgeführt. Zu diesem Zweck dient ein Antrieb 40 der über Antriebselemente mit der Quertraverse 30 verbunden ist. Die Funktionsabläufe sind vergleichbar wie bereits unter Figur 1 beschrieben.

Figur 3a und Figur 3b zeigen einen Gelenkarm vergrößert in der Vorderansicht. Zur Vereinfachung und besseren Klarstellung wurde die Darstellung so gewählt, dass in Figur 3a die Antriebskette für den Schwenkarm und in Figur 3b der Antrieb für das Verschwenken der Quertraverse 30 erläutert werden kann. Zusätzlich wird zum Verständnis der Funktion auf Figur 4 verwiesen.

Zu sehen sind die vertikalen Führungsschienen 22 und der in Führungen 24 bewegbare Schlitten 23 der den Schwenkarm trägt. Die vertikale Bewegung bewirkt der ortsfeste Hubmotor 26 der das Zahnrad 27 antreibt, welches in Wirkverbindung mit der Zahnstange 28 steht. Zum Schwenken des Gelenkarmes dient gemäß Figur 3a der Antriebsmotor 25, der Zahnrad 41 antreibt. Das Zahnrad 41 treibt Zahnrad 42 an, welches fest mit dem ersten Schwenkarmteil 43 verbunden ist. Diese Verbindung bewirkt die Schwenkbewegung des ersten Schwenkarmteils 43 um die Drehachse 69. Ein weiterer Antriebsstrang dient zur Weiterleitung der Schwenkbewegung, vom ersten Schwenkarmteil 43, an den zweiten Schwenkarmteil 44. Zu diesem Zweck befindet sich ein erstes Zahnrad 45 im ersten Schwenkarmteil 43. Dieses Zahnrad 45 ist fest mit dem Schlitten 23 verbunden. In das Zahnrad 45 greift das Zahnrad 46 und in dieses das Zahnrad 47 ein. Das Zahnrad 47 ist fest mit dem zweiten Schwenkarmteil 44 verbunden. Wird durch den Antriebsmotor 25 über Zahnräder 41, 42 die Schwenkbewegung des ersten Schwenkarmteils 43 eingeleitet, so erzeugt diese eine sich abwälzende Drehbewegung der Zahnräder 46, 47 und durch die feste Verbindung mit Zahnrad 47 die entsprechende Schwenkung des zweiten Schwenkarmteils 44 um die Drehachse 70.

Die Größe der Schwenkbewegung bzw. der Schwenkwinkel 48 ist stufenlos über den Antrieb 25 regelbar, der z. B. als geregelter Servomotor ausgeführt ist. Gut erkennbar ist, dass je größer der Schwenkwinkel 48 gewählt wird, um so mehr nähert sich das Gelenkarmsystem 43, 44 der horizontalen Strecklage und um so geringer ist der erforderliche Freiraum zum Einlegen oder Austragen der Teile. Eine verzerrungsfreie Horizontalbewegung wird erreicht, wenn bezogen auf die Dreh- bzw. Lagerachsen 69, 70, 62 die beiden Schwenkarmteile 43, 44 in gleicher Länge ausgeführt werden.

Ist als weitere Bewegung eine Lageveränderung der Teile während dem Transportschritt erforderlich, so kann dieses gemäß Figur 3b erfolgen. Zu diesem Zweck treibt der auf Schlitten 23 gelagerte Schwenkantrieb 40 das Zahnrad 49 an. Über Zwischenrad 50 wird die Drehbewegung auf Zahnrad 51 übertragen. Über eine gemeinsame Welle 52 ist Zahnrad 51 mit Zahnrad 53 verbunden. Zahnrad 53 treibt die im ersten Schwenkarmteil 43 gelagerte Räderkette 54 - 57 an. Zahnrad 57 ist über eine Hohlwelle 58 mit Zahnriemenscheibe 59 fest verbunden und treibt dieses an. Zahnriemenscheibe 59 treibt über Zahnriemen 60 Zahnriemenscheibe 61 an. Zahnriemenscheibe 61 bildet mit der Aufnahme- und Lagereinheit der Quertraverse 30 eine Einheit und bewirkt eine Schwenkbewegung um die Schwenkachse 62. Da auch der Schwenkantrieb 40 ein geregelter Servomotor sein kann, ist eine definierte Lageveränderung der Teile gewährleistet.

Die Aufnahme- und Lagereinheit für die Quertraverse 30 ist beispielhaft als Kardangelenk 63 ausgeführt, wodurch auch eine horizontale und vertikale Schrägstellung der Quertraverse 30 ermöglicht wird. Elemente zum automatischen Wechsel der Quertraverse 30 bei einem Werkzeugwechsel sind vorgesehen und mit 64 bezeichnet.

Die in den Figuren 3a und 3b beschriebenen Antriebsketten sind aus der Schnittdarstellung von Figur 4 gemeinsam zu ersehen. Neben anderen konstruktiven Details ist insbesondere die für das Schwenken vom ersten Schwenkarmteil 43 erforderliche feste Verbindung von Zahnrad 45, mit Schlitten 23 und ebenso die feste Verbindung von Zahnrad 47 mit dem zweiten Schwenkarmteil 44 zu ersehen. Da der Öffnungswinkel zwischen den Schwenkarmteilen 43, 44 doppelt so groß ist wie der Schwenkwinkel 48, beträgt auch das Übersetzungsverhältnis von Zahnrad 45 zu Zahnrad 47 entsprechend 2:1. Die in der Figur 4 dunkler schraffierte Antriebskette dient der Verschwenkung der Quertraverse 30 um die Schwenkachse 62.

Eine Ausführung ohne Verschwenkung der Quertraverse 30 zeigt Figur 5 und 6. Die Funktionsbeschreibung der vertikalen Hubbewegung und der Getriebeanordnung im Schlitten 23 und erstem Schwenkarm 43 ist den vorherigen Figuren zu entnehmen. Auch die Verbindung vom ersten Schwenkarmteil 43 mit dem zweiten Schwenkarmteil 44 über Zahnrad 47 und die bewegliche Lagerung der Arme ist baugleich mit der bereits beschriebenen Ausführung. Neu ist die feste Verbindung von Zahnriemenscheibe 66 mit dem ersten Schwenkarmteil 43. Die Zahnriementriebe 66, 67, 68 dienen jetzt zur Stabilisierung und lagegerechten Halterung der Quertraverse 30. Wichtig ist dabei, dass bei der gewählten Anordnung und Geometrie die Riemenscheibe und damit die Übersetzung im Verhältnis 2:1 gewählt werden, d.h. die Riemenscheibe 68 hat den zweifachen Durchmesser der Riemenscheibe 66. Bei gleicher Länge der Schwenkarmteile 43, 44 ist somit wieder eine einwandfreie Horizontalbewegung, von Quertraverse 30 und Teilehaltemittel 31, gewährleistet.

Die Erfindung ist nicht auf die beschriebenen und dargestellten Ausführungsbeispiele beschränkt. Sie umfaßt auch alle fachmännischen Ausgestaltungen im Rahmen des geltenden Anspruches 1. Möglich ist beispielsweise, die horizontale Transportbewegung in eine schräge bzw. diagonale Bewegung zu ändern. Zu diesem Zweck wird das mit dem Schlitten 23 fest verbundene Zahnrad 45, über ein weiteres Zahnrad mit Antrieb, derart angetrieben, dass eine vertikale Bewegung die Horizontalbewegung überlagert.
- 1: Pressenstraße
- 2: Presse
- 3: Presse
- 4: Pressenstößel
- 5: Pressenstößel
- 6: Oberwerkzeug
- 7: Oberwerkzeug
- 8: Unterwerkzeug
- 9: Unterwerkzeug
- 10: Schiebetisch
- 11: Schiebetisch
- 12: Orientierstation
- 13: Orientierstation
- 14: Pressenständer
- 15: Pressenständer
- 16: Pressenständer
- 17: Pressenständer
- 18: Gelenkarm-Transportsystem
- 19: Gelenkarm-Transportsystem
- 20: Gelenkarm-Transportsystem
- 21: Gelenkarm-Transportsystem
- 22: Vertikale Führungsschienen
- 23: Schlitten
- 24: Führungen
- 25: Antriebsmotor
- 26: Hubmotor
- 27: Zahnrad
- 28: Zahnstange
- 29: Transportrichtung
- 30: Quertraverse
- 31: Teilehaltemittel
- 32: Platine
- 33: Platinenstapel
- 34: Teil
- 35: Teil
- 36: Teil
- 37: Fahrkurve Teiletransport
- 38: Fahrkurve-Parkposition
- 39: Großteil-Transferpresse
- 40: Antrieb schwenken
- 41: Zahnrad
- 42: Zahnrad
- 43: Erster Schwenkarmteil
- 44: Zweiter Schwenkarmteil
- 45: Zahnrad
- 46: Zahnrad
- 47: Zahnrad
- 48: Schwenkwinkel
- 49: Zahnrad
- 50: Zwischenrad
- 51: Zahnrad
- 52: Welle
- 53: Zahnrad
- 54: Zahnrad
- 55: Zahnrad
- 56: Zahnrad
- 57: Zahnrad
- 58: Hohlwelle
- 59: Zahnriemenscheibe
- 60: Zahnriemen
- 61: Zahnriemenscheibe
- 62: Schwenkachse
- 63: Kardangelenk
- 64: Wechseleinrichtung
- 65: Lagerung
- 66: Zahnriemenscheibe
- 67: Zahnriemen
- 68: Zahnriemenscheibe
- 69: Drehachse
- 70: Drehachse

## Patentansprüche

1. Einrichtung zum transportieren von Werkstücken in einer Presse, Pressenstraße, Grossteil-Stufenpresse, einem Simulator oder dergleichen, wobei einer Bearbeitungsstation wenigstens eine, das Werkstück transportierende unabhängige Transporteinrichtung (18-21) zur Durchführung einer Transportbewegung in Werkstücktransportrichtung zugeordnet ist, **dadurch gekennzeichnet, dass** jeweils paarweise und spiegelbildlich gegenüberliegende Transporteinrichtungen (18-21) als Gelenkarm-Transportsysteme ausgebildet sind, die jeweils einen Schwenkarm umfassen, welcher wenigstens aus zwei drehbeweglich, über eine Lagerung (65) drehbar gelagerten Schwenkarmteilen (43,44) besteht, mit an einem Ende des äußeren beweglichen Schwenkarmteils (44) angeordneten Aufnahme- und Haltemittel (64) für eine Quertraverse (30) mit Teilehaltemittel (31), die die beiden Transporteinrichtungen (18-21) miteinander zur Durchführung einer zweiachsigen Transportbewegung verbindet, wobei ein Antriebsmotor (25) auf Bewegungsübertragungsmittel (41,42) für den jeweiligen Schwenkarm derart einwirkt, dass ein Schwenkwinkel (48) des Schwenkarms in seiner Größe regelbar ist und wobei der Schwenkarm an einem Schlitten (23) drehbeweglich gelagert ist.

2. Einrichtung nach Anspruch 1, **dadurch gekennzeichnet, dass** der Schlitten (23) in Linearführungen (22, 24) gelagert und durch einen ortsfesten Hubmotor (26) über Bewegungsübertragungsmittel (27, 28) vertikal verfahrbar ist.

3. Einrichtung nach Anspruch 1 und 2, **dadurch gekennzeichnet, dass** der erste Schwenkarmteil (43) an dem Schlitten (23) drehbeweglich gelagert ist.

4. Einrichtung nach einem der vorhergehenden Ansprüche, **dadurch gekennzeichnet, dass** bezogen auf ihre Drehachsen (69, 70, 62) die Abstandsmaße des ersten Schwenkarmteil (43) und des zweiten Schwenkarmteil (44) gleich sind.

5. Einrichtung nach einem der vorhergehenden Ansprüche, **dadurch gekennzeichnet, dass** eine fest mit dem ersten Schwenkarmteil (43) verbundene Zahnriemenscheibe (66) im zweiten Schwenkarmteil (44) angeordnet ist und über Zahnriemen (67) und Zahnscheibe (68) mit der Wechseleinrichtung (64) der Quertraverse (30) verbunden ist.

6. Einrichtung nach Anspruch 5, **dadurch gekennzeichnet, dass** das übersetzungsverhältnis von Zahnriemenscheibe (68) zu Zahnriemenscheibe (66) 2 zu 1 beträgt.

7. Einrichtung nach einem der vorhergehenden Ansprüche, **dadurch gekennzeichnet, dass** Zahnrad (45) mit Schlitten (23) fest verbunden ist.

8. Einrichtung nach einem der vorhergehenden Ansprüche, **dadurch gekennzeichnet, dass** ein erster Schwenkarmteil (43) in Verbindung mit Bewegungsübertragungsmittel (45, 46, 47) das Schwenken des zweiten Schwenkarmteils (44) um Drehachse (70) bewirkt und das Übersetzungsverhältnis zwischen Zahnrad (45) und Zahnrad (47) 2 zu 1 beträgt.

9. Einrichtung nach einem der vorhergehenden Ansprüche, **dadurch gekennzeichnet, dass** Quertraverse (30) über Wechseleinrichtung (64) mit Kardangelenk (63) verbunden ist.

10. Einrichtung nach Anspruch 1 und 2, **dadurch gekennzeichnet, dass** über ein an dem Schlitten (23) befestigter Schwenkmotor (40) und Bewegungsübertragungsmittel (49, 50, 51, 53, 54, 55, 56, 57, 59, 60, 61) die Quertraverse (30) um die Schwenkachse (62) schwenkbar ist und der Schwenkwinkel durch Regelung des Schwenkantriebes (40) wählbar ist.

## Claims

1. Device for transporting workpieces in a press, press line, large-component transfer press, a simulator or the like, at least one independent transporting device (18 to 21) transporting the workpiece being associated with a machining station for carrying out a transporting movement in the workpiece transporting direction, **characterised in that** respective pair-wise and mirror-symmetrically opposing transporting devices (18 to 21) are configured as articulated arm transport systems, which in each case comprise a pivoting arm, which consists at least of two rotatable pivoting arm part (43, 44) rotatably mounted via a bearing (65), comprising receiving and holding means (64) arranged at one end of the outer movable pivoting arm part (44) for a cross-member (30) with component holding means (31), which connects the two transporting devices (18 to 21) to one another for carrying out a two-axis transporting movement, a drive motor (25) acting on movement transmission means (41, 42) for the respective pivoting arm in such a way that a pivoting angle (48) of the pivoting arm can be regulated with respect to its size and wherein the pivoting arm is rotatably mounted on a carriage (23).

2. Device according to claim 1, **characterised in that** the carriage (23) is mounted in linear guides (22, 24) and can be vertically moved by a stationary lifting motor (26) via movement transmission means (27, 28).

3. Device according to claim 1 or 2, **characterised in that** the first pivoting arm part (43) is rotatably mounted on the carriage (23).

4. Device according to any one of the preceding claims, **characterised in that** the spacing dimensions of the first pivoting arm part (43) and the second pivoting arm part (44) are the same based on their axes of rotation (69, 70, 62).

5. Device according to any one of the preceding claims, **characterised in that** a toothed belt pulley (66), which is rigidly connected to the first pivoting arm part (43), is arranged in the second pivoting arm part (44) and is connected to the changing device (64) of the cross-member (30) via toothed belt (67) and toothed pulley (68).

6. Device according to claim 5, **characterised in that** the transmission ratio of toothed belt pulley (68) to toothed belt pulley (66) is 2 to 1.

7. Device according to any one of the preceding claims, **characterised in that** toothed wheel (45) is rigidly connected to carriage (23).

8. Device according to any one of the preceding claims, **characterised in that** a first pivoting arm part (43) brings about the pivoting of the second pivoting arm part (44) about the axis of rotation (70) in conjunction with movement transmission means (45, 46, 47) and the transmission ratio between toothed wheel (45) and toothed wheel (47) is 2 to 1.

9. Device according to any one of the preceding claims, **characterised in that** cross-member (30) is connected to cardan joint (63) via changing device (64).

10. Device according to claim 1 and 2, **characterised in that** the cross-member (30) is pivotable about the pivot axis (62) via a pivoting motor (40) fastened to the carriage (23) and movement transmission means (49, 50, 51, 53, 54, 55, 56, 57, 59, 60, 61) and the pivoting angle can be selected by regulating the pivoting drive (40).

## Revendications

1. Dispositif destiné à transporter des pièces d'usinage dans une presse, un train de presses, une presse à étages pour grosses pièces, un simulateur ou analogue, au moins un dispositif de transport (18-21) indépendant transportant la pièce d'usinage étant associé à un poste d'usinage afin d'effectuer un déplacement de transport dans le sens de transport des pièces d'usinage,
**caractérisé en ce que** les dispositifs de transport (18-21), à chaque fois placés par paire en miroir l'un en face de l'autre, sont réalisés sous la forme de systèmes de transport à bras articulé qui comportent chacun un bras pivotant, lequel est composé d'au moins deux parties de bras pivotant (43, 44) mobiles en rotation montées en rotation par le biais d'un palier (65), avec des moyens de réception et de retenue (64) agencés à une extrémité de la partie de bras pivotant (44) mobile extérieure pour une traverse (30) comportant des moyens de retenue de pièces (31), laquelle relie entre eux les deux dispositifs de transport (18-21) pour réaliser un déplacement de transport selon deux axes, un moteur d'entraînement (25) agissant sur des moyens de transmission de mouvement (41, 42) pour chacun des bras pivotants de manière à pouvoir régler un angle de pivotement (48) du bras pivotant dans sa longueur et le bras pivotant étant monté de manière mobile en rotation sur un coulisseau (23).

2. Dispositif selon la revendication 1,
**caractérisé en ce que** le coulisseau (23) est monté dans des guidages linéaires (22, 24) et peut être déplacé verticalement par un moteur de levage (26) fixe par le biais de moyens de transmission de mouvement (27, 28).

3. Dispositif selon les revendications 1 et 2,
**caractérisé en ce que** la première partie de bras pivotant (43) est montée de manière mobile en rotation sur le coulisseau (23).

4. Dispositif selon l'une des revendications précédentes,
**caractérisé en ce que** les distances entre les axes de rotation (69, 70, 62) de la première partie de bras pivotant (43) et de la seconde partie de bras pivotant (44) sont identiques.

5. Dispositif selon l'une des revendications précédentes,
**caractérisé en ce qu'**un disque de courroie dentée (66) relié fixement à la première partie de bras pivotant (43) est agencé dans la seconde partie de bras pivotant (44) et est relié par courroie dentée (67) et disque denté (68) au dispositif de changement (64) de la traverse (30).

6. Dispositif selon la revendication 5,
**caractérisé en ce que** le rapport de transformation entre le disque de courroie dentée (68) et le disque de courroie dentée (66) est de 2 à 1.

7. Dispositif selon l'une des revendications précédentes,
**caractérisé en ce que** la roue dentée (45) est reliée fixement au coulisseau (23).

8. Dispositif selon l'une des revendications précédentes,
**caractérisé en ce qu'**une première partie de bras pivotant (43) en relation avec les moyens de transmission de mouvement (45, 46, 47) réalise le pivotement de la seconde partie de bras pivotant (44) autour de l'axe de rotation (70) et **en ce que** le rapport de transformation entre la roue dentée (45) et la roue dentée (47) est de 2 à 1.

9. Dispositif selon l'une des revendications précédentes,
**caractérisé en ce que** la traverse (30) est reliée au joint de Cardan (63) par le dispositif de changement (64).

10. Dispositif selon les revendications 1 et 2,
**caractérisé en ce que** la traverse (30) peut être pivotée autour de l'axe de pivotement (62) par l'intermédiaire d'un moteur de pivotement (40) fixé au coulisseau (23) et de moyens de transmission de mouvement (49, 50, 51, 53, 54, 55, 56, 57, 59, 60, 61) et **en ce que** l'angle de pivotement peut être choisi en réglant la commande de pivotement (40).
